# EUROPÄISCHE PATENTSCHRIFT

(11) **EP 0 517 108 B1**
(45) Veröffentlichungstag und Bekanntmachung des Hinweises auf die Patenterteilung: **06.12.1995**
(21) Anmeldenummer: 92109033.8
(22) Anmeldetag: 29.05.1992
(51) Int. Cl.: B42F 13/06

(54) **Heftmappe mit Aufreihzungen**
Binder with retainer strips
Classeur avec languettes

(30) Priorität: 03.06.1991 DE 4118117
(43) Veröffentlichungstag der Anmeldung: 09.12.1992
(73) Patentinhaber: Off Data GmbH, 10969 Berlin (DE)
(72) Erfinder: König, Winfried, W-1000 Berlin 62 (DE)
(74) Vertreter: Helms, Joachim, Dipl.-Ing. Patentanwalt

(56) Entgegenhaltungen:
- EP-A- 0 258 464
- DE-A- 2 365 970
- DE-B- 1 277 810
- GB-A- 0 621 798
- GB-A- 2 205 278

## Beschreibung

Die Erfindung bezieht sich auf eine Heftmappe mit Aufreihzungen mit je einem unteren und oberen Deckelzuschnitt, welche durch einen biegsamen Rückenteilzuschnitt miteinander verbunden sind, wobei wenigstens zwei vom unteren Deckelzuschnitt in Richtung des oberen Deckelzuschnitts führende, der Halterung von gelochten Papierblättern dienende Aufreihzungen vorgesehen sind, welche im Bereich des oberen Deckelzuschnitts durch entsprechende U-förmige Bügel hindurchgeführt sind, wobei die Aufreihzungen (1) in ihrem unteren, am Rückenteil (7) angebrachten Bereich ein in Schließrichtung der Heftmappe (12) vorgespanntes Gelenk (4) aufweisen, gemäß dem Oberbegriff des Anspruchs 1.

Eine derartige Heftmappe ist z.B. aus der EP 258464 A1 bekannt. Bei dieser Heftmappe werden Deckel und Aufreihzungen aus einem einzigen Zuschnitt ausgestanzt, da es als nachteilig angesehen wurde, die Aufreihzungen und den Deckel aus getrennten Teilen herzustellen.

Allgemein werden jedoch an die Aufreihzungen und den Heftdeckel unterschiedliche Ansprüche gestellt. So sollte der Heftdeckel aus einem möglichst steifen und festen Material bestehen, wohingegen die Aufreihzungen aus einem flexiblen, elastischen Material bestehen sollten.

Mit der bekannten Heftmappe war es erforderlich, hinsichtlich der Materialwahl einen Kompromiß einzugehen, was dazu führte, daß die Aufreihzungen nach mehrmaligem Öffnen und Schließen der Heftmappe nicht mehr in ihre Ausgangslage zurückgeführt wurden, sondern knickten, wodurch die Heftmappe mehr oder weniger unbrauchbar wurde.

Aus der DE-A-2365970 ist weiter eine Heftmappe mit elastisch biegsamen Aufreihzungen bekannt, die an Innenfalzstreifen durch Vorspannung in Schließrichtung der Heftmappe anliegen und die als von dem Rückenteil getrennte Teile mit Verankerungsabschnitten ausgebildet sind.

Aus der DE-B-1277810 sind elastisch biegsame Aufreihzungen bekannt, die an Kanäle durch Vorspannung in Schließrichtung der Heftmappe anliegen, als von dem Rückenteil getrenntes Teil ausgebildet sind und einen mit dem unteren Deckelzuschnitt in Eingriff bringbaren Verankerungsabschnitt aufweisen.

Es ist daher Aufgabe der vorliegenden Erfindung, eine Aufreihzunge für eine Heftmappe der eingangs genannten Art derart weiterzubilden, daß immer eine einwandfreie Rückführung der Aufreihzunge in ihre Ausgangslage gewährleistet ist.

Diese Aufgabe wird durch die in Anspruch 1 gekennzeichnete Erfindung gelöst, d.h. dadurch, daß der untere Verankerungsabschnitt im Querschnitt allgemein U-förmig mit sich jeweils von den freien Enden der Schenkel nach außen erstreckenden Flanschen ausgebildet ist, und daß die Blattfeder einstückig mit einem der Flansche durch eine Querschnittsverminderung im unteren Bereich der Aufreihzunge ausgebildet ist.

Durch die erfindungsgemäße Ausbildung der Aufreihzunge erhält die Aufreihzunge eine dauerhafte Vorspannung in Schließrichtung, wodurch sie immer gegen den Steg des U-förmigen Bügels gedrückt wird und beim Schließen der Heftmappe an dem Bügel entlanggleitet, da sie aufgrund der Vorspannung die Neigung hat, in ihre Ausgangslage zurückzukehren. Weiter bildet die erfindungsgemäße Aufreihzunge bei geöffneter Heftmappe einen entsprechenden Bogen aus, der das Umblättern der aufgereihten Blätter erleichtert.

Vorteilhafte Ausgestaltungen der Erfindung ergeben sich aus den Unteransprüchen.

Dadurch, daß die Aufreihzunge an ihrem oberen Endbereich einen dem Steg des Bügels zugewandten, als Anschlag auf der Zungenoberseite ausgebildeten Vorsprung aufweist, wird ein Herausrutschen der Aufreihzunge aus dem Bügel mit Sicherheit vermieden. Hierbei ist es von Vorteil, daß keine Verbreiterung der Aufreihzunge erforderlich ist, die das Aufreihen der Blätter erschwert bzw. die Aufreihlöcher der Blätter ausreißen kann.

Ist die Aufreihzunge als mit dem Deckelzuschnitt einheitliches Teil ausgebildet, so kann die Blattfeder im unteren Bereich entweder durch Verminderung des Querschnitts oder Verstärkung des Querschnitts, z.B. durch Aufkleben eines weiteren Streifens des Zungenmaterials, je nach der vorhandenen Biegesteifigkeit des Deckelzuschnitts ausgebildet werden.

Einfacher läßt sich jedoch die Blattfeder bei der Aufreihzunge dadurch erreichen, daß die Aufreihzunge als von dem Rückenteil getrenntes Teil ausgebildet ist. Mit dieser Ausgestaltung wird auf einfache Weise die gewünschte Biegesteifigkeit in den gewünschten Bereichen der Aufreihzunge erreicht.

Bei einer vom Deckelzuschnitt getrennten Aufreihzunge weist die Aufreihzunge zweckmäßigerweise einen mit dem unteren Deckelzuschnitt in Eingriff bringbaren Verankerungsquerschnitt auf. Mit einem derartigen Verankerungsquerschnitt kann die Aufreihzunge leicht und auf einfache Weise mit dem Deckelzuschnitt verbunden werden, wobei diese Verbindung ohne weiteres vom Benutzer selbst hergestellt werden kann.

Um eine entsprechende Vorspannung der Feder zu erreichen, bildet die Blattfeder mit dem Steg des U-förmigen Verankerungsabschnitts im ungespannten Zustand einen Winkel von ca. 45°. Um die Stege des Verankerungsabschnitts leicht mit dem Deckel verbinden zu können, weist der untere Deckelzuschnitt halbkreisförmige Öffnungen auf, in die die Schenkel bzw. Flansche des U-förmigen Verankerungsabschnitts eingreifen.

Es ist zwar bekannt, die Aufreihzunge als vom Deckel getrenntes Teil auszubilden (DE-AS 2302365), jedoch erfordern diese Aufreihzungen eine aufwendige Montage und weisen kein in Schließrichtung der Heftmappe vorgespanntes Gelenk auf.

Ein Ausführungsbeispiel der Erfindung ist in der Zeichnung dargestellt und wird im folgenden näher beschrieben. Es zeigen:
- Fig. 1: eine Aufsicht auf die Aufreihzunge;
- Fig. 2: eine Seitenansicht der Aufreihzunge;
- Fig. 3: eine Seitenansicht der Aufreihzunge in Verbindung mit einer Heftmappe; und
- Fig. 4: eine Schnittansicht des als Anschlag ausgebildeten Vorsprungs.

Die in den Figuren dargestellte Aufreihzunge 1 besteht im wesentlichen aus dem Aufreihzungenabschnitt 2, dem Verankerungsabschnitt 3 und dem zwischen Verankerungsabschnitt 3 und Aufreihzungenabschnitt 2 angeordneten Gelenk 4. Dabei ist das Gelenk 4 als Blattfeder 5 ausgebildet. Im dargestellten Ausführungsbeispiel wird dies durch eine Querschnittsverminderung im unteren Bereich der Aufreihzunge erreicht. Es ist ebenfalls denkbar, die Biegesteifigkeit in diesem Bereich durch Aufkleben eines weiteren Streifens aus unterschiedlichem Material oder durch eine Querschnittsvergrößerung, je nach Wahl des Materials der Aufreihzunge 1, zu erreichen. Im dargestellten Ausführungsbeispiel ist die Aufreihzunge 1 als von dem Deckelzuschnitt 6 bzw. dessen Rückenteil 7 getrenntes Teil ausgebildet. Der Verankerungsabschnitt 3 ist dabei im Querschnitt allgemein U-förmig mit einem Steg (18) und mit sich jeweils von den freien Enden der Schenkel 8 nach außen erstreckenden Flanschen 9 ausgebildet. Die Blattfeder 5 erstreckt sich einstückig von einem der Flansche 9 in Richtung des eigentlichen Aufreihzungenabschnitts 2, vorzugsweise in einem Winkel von etwa 45°, wenn sich die Aufreihzunge 1 im ungespannten Zustand befindet.

Im unteren Deckelzuschnitt 6 bzw. Rückenteil 7 sind halbkreisförmige Öffnungen 10 ausgebildet, in die die Schenkel 8 bzw. Flansche 9 des U-förmigen Verankerungsabschnitts 3 zur Verbindung mit dem unteren Deckelzuschnitt 6 bzw. Rückenteil 7 eingreifen (siehe Fig. 3).

Am oberen, vom Verankerungsabschnitt 3 abgewandten Ende der Blattfeder 5 ist ein Anschlag 11 ausgebildet, der bei geöffneter Heftmappe 12 mit dem am oberen Deckelzuschnitt 13 angeordneten Bügel 14 in Eingriff tritt.

Zur Montage bzw. Benutzung der Heftmappe wird die Aufreihzunge 1 in die halbkreisförmigen Öffnungen 10 des unteren Deckelzuschnitts 6 eingeclipst und durch die Aufreihlöcher 15 des abzuheftenden Blattstapels 16 geführt. Darauf wird sie durch den Bügel 14 geführt. Beim Öffnen der Heftmappe 12 bildet die Aufreihzunge 1 aufgrund ihrer Vorspannung einen entsprechenden Bogen, der das Umblättern der einzelnen Blätter erleichtert, wobei ein Herausrutschen der Aufreihzunge 1 aus dem Bügel 14 durch den Anschlag 11 verhindert wird. Beim Schließen der Aufreihzunge 1 wird diese an dem Steg 17 des Bügels 14 aufgrund ihrer Vorspannung geführt, wodurch ein Umknicken der Aufreihzunge 1 verhindert wird.

## Patentansprüche

1. Heftmappe mit Aufreihzungen mit je einem unteren und oberen Deckelzuschnnitt, welche durch einen biegsamen Rückenteilzuschnitt miteinander verbunden sind, wobei wenigstens zwei vom unteren Deckelzuschnitt in Richtung des oberen Deckelzuschnitts führende, der Halterung von gelochten Papierblättern dienende Aufreihzungen vorgesehen sind, welche im Bereich des oberen Deckelzuschnitts durch entsprechende U-förmige Bügel hindurchgeführt sind, wobei die Aufreihzungen (1) in ihrem unteren, am Rückenteil (7) angebrachten Bereich ein in Schließrichtung der Heftmappe (12) vorgespanntes Gelenk (4) aufweisen, dadurch gekennzeichnet, daß der Verankerungsabschnitt (3) im Querschnitt allgemein U-förmig mit sich jeweils von den freien Enden der Schenkel (8) nach außen erstreckenden Flanschen (9) ausgebildet ist, und daß die Blattfeder (5) einstückig mit einem der Flansche (9) durch eine Querschnittsverminderung im unteren Bereich der Aufreihzunge (1) ausgebildet ist.

2. Heftmappe nach Anspruch 1, dadurch gekennzeichnet, daß die Aufreihzunge (1) an ihrem oberen Endbereich einen dem Steg (17) des Bügels (14) zugewandten, als Anschlag (11) auf der Zungenoberseite ausgebildeten Vorsprung aufweist.

3. Heftmappe nach Anspruch 1 oder 2, dadurch gekennzeichnet, daß die Aufreihzunge (1) als von dem Rückenteil (7) getrenntes Teil ausgebildet ist.

4. Heftmappe nach einem der Ansprüche 1 bis 3, dadurch gekennzeichnet, daß die Aufreihzunge (1) einen mit dem unteren Deckelzuschnitt (6) in Eingriff bringbaren Verankerungsabschnitt (3) aufweist.

5. Heftmappe nach einem der Ansprüche 1 bis 4, dadurch gekennzeichnet, daß die Blattfeder (5) mit dem Steg (18) des U-förmigen Verankerungsabschnitts (3) im ungespannten Zustand einen Winkel von ca. 45° bildet.

6. Heftmappe nach einem der Ansprüche 1 bis 5, dadurch gekennzeichnet, daß der untere Deckelzuschnitt (6) halbkreisförmige Öffnungen (10) aufweist, in die die Schenkel (8) bzw. Flansche (9) des U-förmigen Verankerungsabschnitts (3) eingreifen.

7. Heftmappe nach einem der Ansprüche 1 bis 6, dadurch gekennzeichnet, daß die Aufreihzunge (1) aus einem elastischen Kunststoff besteht.

## Claims

1. Binder with thread-on tongues with both a lower and upper cover which are connected together by a flexible spine wherein at least two thread-on tongues serving to hold sheets of punched paper are provided which lead from the lower cover towards the upper cover and are guided in the area of the upper cover through corresponding U-shaped bars wherein the tongues (1) have in their lower area attached to the spine (7) an articulated joint (4) which is pretensioned in the closing direction of the binder (12), characterised in that the anchorage section (3) is designed in cross-section generally U-shaped with flanges (9) extending outwards from the free ends of the arms (8), and that the leaf spring (5) is formed integral with one of the flanges (9) through a reduction in cross-section in the lower area of the tongue (1).

2. Binder according to claim 1 characterised in that the tongue (1) has at its upper end area a projection facing the web (17) of the bar (14) and designed as a stop (11) on the top side of the tongue.

3. Binder according to claim 1 or 2 characterised in that the tongue (1) is designed as a part separated from the spine (7).

4. Binder according to one of claims 1 to 3 characterised in that the tongue (1) has an anchorage section (3) which can be brought into engagement with the lower cover (6).

5. Binder according to one of claims 1 to 4 characterised in that the leaf spring (5) forms an angle of about 45 degs. with the web (18) of the U-shaped anchorage section (3) in the unstressed state.

6. Binder according to one of claims 1 to 5 characterised in that the lower cover (6) has semi-circular openings (10) in which engage the arms (8) or flanges (9) of the U-shaped anchorage section (3).

7. Binder according to one of claims 1 to 6 characterised in that the tongue (1) is made from an elastic plastics.

## Revendications

1. Chemise à lamelles de classement comportant une couverture inférieure et une couverture supérieure reliées par un dos flexible, étant précisé qu'il est prévu au moins deux lamelles de classement qui partent de la couverture inférieure et vont vers la couverture supérieure, qui servent à la fixation de feuilles de papier perforées et qui traversent des brides (14) en U appropriées dans la zone de la couverture supérieure, et étant précisé que les lamelles de classement (1) comportent, dans leur zone inférieure fixée au dos (7), une articulation (4) précontrainte dans le sens de fermeture de la chemise (12),
caractérisée en ce que la section de fixation (3) a une forme de section de transversale globalement en U, avec des ailes (9) qui s'étendent vers l'extérieur à partir des extrémités libres des branches (8), et en ce que le ressort à lame (5) est réalisé d'une seule pièce avec l'une des ailes (9) grâce à une réduction de section transversale dans la zone inférieure de la lamelle (1).

2. Chemise selon la revendication 1, caractérisée en ce que la lamelle de classement (1) comporte, au niveau de sa zone d'extrémité supérieure, une partie saillante tournée vers la branche centrale (17) de la bride (14) et conçue comme une butée (11) sur le côté supérieur de la lamelle.

3. Chemise selon la revendication 1 ou 2, caractérisée en ce que la lamelle de classement (1) est conçue comme une pièce séparée du dos (7).

4. Chemise selon l'une des revendications 1 à 3, caractérisée en ce que la lamelle de classement (1) comporte une section de fixation (3) apte à être engagée dans la couverture inférieure (6).

5. Chemise selon l'une des revendications 1 à 4, caractérisée en ce que le ressort à lame (5) définit avec la branche centrale (18) de la section de fixation en U (3), à l'état non tendu, un angle d'environ 45°.

6. Chemise selon l'une des revendications 1 à 5, caractérisée en ce que la couverture inférieure (6) comporte des ouvertures semi-circulaires (10) dans lesquelles pénètrent les branches (8) ou les ailes (9) de la section de fixation en U (3).

7. Chemise selon l'une des revendications 1 à 6, caractérisée en ce que la lamelle de classement (1) se compose d'une matière plastique élastique.
